# FASCICULE DE BREVET EUROPEEN

(11) **EP 1 212 661 B1**
(45) Date de publication et mention de la délivrance du brevet: **10.06.2009**
(21) Numéro de dépôt: 00906551.7
(22) Date de dépôt: 09.03.2000
(51) Int. Cl.: G04F 7/08, G04B 19/02

(54) **MOUVEMENT POUR MONTRE-BRACELET A AFFICHAGE PAR AIGUILLES**
UHRWERK MIT ANZEIGE DURCH ZEIGERN
WRISTWATCH MOVEMENT WITH HAND DISPLAY

(30) Priorité: 15.09.1999 CH 1263499
(43) Date de publication de la demande: 12.06.2002
(73) Titulaire: EBERHARD & CO. S.A., 2502 Biel/Bienne (CH)
(72) Inventeur: Brandt, Charles, CH-2606 Corgémont (CH); Jeannet, Pierre, CH-2202 Chambrelien (CH)
(74) Mandataire: GLN
(86) Numéro de dépôt international: PCT/IB2000/000244
(87) Numéro de publication internationale: WO 2001/020408

(56) Documents cités:
- EP-A- 0 388 491
- EP-A- 0 389 440
- AT-B- 198 201
- US-A- 5 739 647

## Description

La présente invention concerne les mouvements pour montre-bracelet à affichage par aiguilles, et plus particulièrement ceux du type à complications. On appelle mouvement de montre à complications les mouvements permettant d'afficher des fonctions autres que celles de la date, qui sont généralement le quantième, le jour, l'heure, la minute et la seconde. C'est le cas notamment des montres connues sous le nom de chronographe et qui permettent de faire démarrer un compteur de temps en un instant donné et de l'arrêter, de le faire repartir ou de le remettre à zéro en n'importe quel moment.

Les montres réalisées au moyen de ces mouvements comportent, de manière classique, un affichage de l'heure et de la minute du temps courant au moyen d'aiguilles disposées au centre du cadran. L'aiguille de secondes du chronographe leur est concentrique. D'autres informations sont affichées au moyen d'aiguilles. Il s'agit généralement de la seconde du temps courant, de la minute et de l'heure chronométrée. Elles sont affichées au moyen de petites aiguilles dont l'axe de pivotement se trouve généralement à une distance de l'axe central sensiblement égale à la moitié du rayon du cadran. Si le cadran n'est pas rond, cette distance est sensiblement égale à la moitié du rayon d'un cercle inscrit dans le pourtour du cadran.

Le cadran de la montre comporte, ainsi, jusqu'à quatre petits cadrans disposés généralement à midi, 3, 6 et 9 heures. Des montres de ce type sont illustrées en pages 283 et 285 du catalogue d'oeuvres choisies du Musée International d'Horlogerie, La Chaux-de-Fonds 1999 ISBN 2-940088-07-1. On constate que pratiquement toute la surface apparente est occupée par l'affichage des différentes fonctions. Il en résulte une lourdeur qui nuit à l'esthétique de la montre.

Par ailleurs, la lecture des informations affichées nécessite une attention très particulière, puisque le regard doit effectuer un mouvement tournant pour lire les quatre petites aiguilles.

Le but de la présente invention est de permettre la réalisation de montres comportant un nombre important de complications, offrant un affichage dont la lecture est agréable et qui évite de surcharger le cadran.

Le mouvement pour montre-bracelet selon l'invention est donc à affichage par aiguilles, comportant des mobiles, destinés à recevoir des aiguilles des heures et des minutes du temps courant, montés pivotant autour d'un premier axe disposé sensiblement au centre du mouvement et quatre mobiles destinés à recevoir des aiguilles pour afficher des fonctions complémentaires.

Il est caractérisé en ce que les quatre mobiles sont montés pivotant sur le mouvement autour de deuxième, troisième, quatrième et cinquième axes disposés sur une droite qui leur est perpendiculaire, les deuxième et cinquième axes formant avec le premier axe les sommets d'un triangle isocèle dont la base repose sur ladite droite, l'angle au sommet étant compris entre 120° et 180°.

Il a certes déjà été représenté des arbres de mobiles d'horlogerie alignés sur une droite. Ainsi, le document EP-A-0 389 440 comporte un schéma-bloc de mouvement de montre muni de quatre aiguilles. Sur ce schéma, les aiguilles sont représentées sur une ligne. Par contre sur la figure représentant la montre dans sa structure, les axes des arbres portant les aiguilles sont disposés concentriquement au centre du mouvement.

Le document US-A-5 739 647 se rapporte à un transducteur destiné à équiper une montre et comportant plusieurs rotors, certains modes de réalisation les montrant alignés. Les rouages entraînés par ces rotors ne sont, toutefois, pas représentés.

De manière avantageuse, la droite passant par les deuxième à cinquième axes est disposée en dessous d'une ligne passant de 3 à 9 heures, par le centre du mouvement.

L'expérience a montré que, de manière avantageuse, l'angle au sommet est sensiblement égal à 140°.

Une solution particulièrement attrayante se rapporte à un mouvement du type chronographe, qui comporte un mobile destiné à porter une aiguille de secondes du temps chronométré concentrique aux aiguilles d'heures et de minutes. Parmi les quatre mobiles dont les axes sont disposés en ligne, trois d'entre eux sont destinés à afficher respectivement la minute et l'heure du temps chronométré et la seconde du temps courant. Le quatrième mobile peut être destiné à afficher les 24 heures du jour.

Il est bien connu que la construction et l'industrialisation d'un mouvement de montre, et à plus forte raison d'un chronographe, nécessite un fort investissement en temps et en argent. Aussi, afin de permettre une application rapide et économique de l'objet de l'invention, il est avantageux que le mouvement comporte une platine destinée à porter ses différents composants et que les quatre mobiles, dont les axes sont alignés, sont disposés sur un module, lui-même monté sur la platine, chacun des quatre mobiles étant relié cinématiquement à un mobile pivotant dans la platine.

D'autres avantages et caractéristiques de l'invention ressortiront de la description qui va suivre, faite en regard du dessin annexé, dans lequel:
1. La figure 1 représente une montre munie d'un mouvement selon l'invention;
2. Les figures 2 et 3 sont respectivement des vues de côté et de dessus du mouvement selon l'invention; et
3. Les figures 4 à 7 montrent, en coupe, des rouages spécifiques à ce mouvement.

La montre, représentée à la figure 1, est de type chronographe. Elle comporte, de manière classique, une boîte 10 à l'intérieur de laquelle est logé un mouvement 12, non visible sur la figure 1 et qui ne sera décrit qu'en référence aux figures 2 et 3.

Le mouvement porte un cadran 14 au devant duquel sont disposées des aiguilles destinées à l'affichage des informations horaires courantes, soit une aiguille d'heures 16 effectuant un tour en 12 heures, une aiguille d'heures 18 effectuant un tour en 24 heures, une aiguille des minutes 20 et une aiguille des secondes 22. Cet affichage est complété par l'indication du quantième 24, qui apparaît au travers d'un guichet 26 pratiqué à midi dans le cadran 14. Les aiguilles des heures 16 et des minutes 20 sont disposées au centre du cadran 14 et tournent autour d'un axe A-A perpendiculaire au plan de la feuille sur la figure 1.

La montre comporte, en outre, trois aiguilles 27, 28 et 30 de chronographe, affichant respectivement les secondes, les minutes et les heures des temps chronométrés.

Pour assurer la commande de la montre, l'utilisateur dispose d'une couronne 32, placée à 3 heures et qui permet d'assurer la mise à l'heure et, dans les montres mécaniques, le remontage du ressort-moteur. En outre, deux poussoirs 34 et 36, disposés respectivement à 2 et 4 heures, permettent, de manière classique, la commande des fonctions du chronographe.

Comme le montre très clairement la figure 1, les aiguilles 28, 30, 18 et 22 pivotent respectivement autour d'axes B-B, C-C, D-D et E-E qui, sur la figure 1, sont perpendiculaires au plan du dessin et disposées en ligne, de sorte qu'il est possible de faire passer une droite X-X par les points d'intersection B, C, D, E de ces axes avec le plan du dessin. De plus, si l'on relie les points extrêmes B et E, correspondant aux axes B-B et E-E, avec le point A correspondant à l'axe A-A, on définit un triangle isocèle dont l'angle au sommet A est sensiblement égal à 140°. Cette solution permet un affichage tout à fait lisible tout en conférant au cadran une certaine "assise" esthétique due au fait que les structures graphiques disposées sur le cadran et définissant les échelles des aiguilles 28, 30, 18 et 22, sont disposées en dessous de l'axe A-A, soit sensiblement sur une droite passant entre 3 ½ heures et 8 ½ heures.

Ces considérations esthétiques sont particulièrement valables pour les montres dont le cadran est rond. En utilisant une boîte et un cadran présentant une forme différente, le problème peut se poser en d'autres termes. Il a toutefois été constaté que, dans la plupart des cas, l'angle au sommet est compris entre 120 et 180°.

En d'autres termes, dès l'instant où les axes B-B et E-E dépassent des secteurs définis par les lignes reliant 4 heures à 10 heures d'une part, et 2 heures à 8 heures d'autre part, la place disponible diminue de manière telle que les affichages sont trop réduits pour permettre une lecture dans des conditions favorables.

Pour bien comprendre comment il est possible de réaliser un affichage présentant les caractéristiques énoncées plus haut, il faut se référer aux figures 2 à 7 qui représentent les parties essentielles du mouvement 12 en rapport avec l'invention.

Le mouvement 12 comporte une platine 38 sur laquelle la plupart des composants de la montre sont montés, notamment en son centre, un pignon de secondes de chronographe 40, une chaussée 42 et une roue à canon 44. Ces trois mobiles, qui portent respectivement les aiguilles 26, 20 et 16 pivotent autour de l'axe A-A.

Trois autres mobiles, munis chacun d'un tigeron identifié par la lettre a, et d'une roue de renvoi identifiée par la lettre b, portant respectivement les références 46, 48 et 50 effectuent respectivement un tour en 30 minutes de temps chronométré, 12 heures de temps chronométré et 60 secondes de temps courant (figure 3).

La platine 38 porte, en outre, un module 52 formé d'une plaque de base 54 et d'un pont 56, fixés rigidement l'un à l'autre au moyen de vis 57. Le module 52 porte, intercalés entre la plaque 54 et le pont 56, trois rouages de renvoi 58, 60 et 62 et un rouage démultiplicateur 64.

Le rouage 58, représenté en coupe sur la figure 5, est en prise avec la roue de renvoi 46b. Il comporte un renvoi 58a et une roue 58b, celle-ci ayant le même nombre de dents que la roue 46b, de manière que la roue 58b tourne dans le même sens et à la même vitesse que la roue 46b. La roue 58b comporte un tigeron 58c destiné à recevoir l'aiguille des minutes de temps chronométré 28.

Le rouage 60, représenté en coupe sur la figure 6, est en prise avec la roue de renvoi 48b. Il comporte un renvoi 60a et une roue 60b, celle-ci ayant le même nombre de dents que la roue 48b, de manière que la roue 60b tourne dans le même sens et à la même vitesse que la roue 48b. La roue 60b comporte un tigeron 60c destiné à recevoir l'aiguille des heures de temps chronométré 30.

Le rouage 62, représenté en coupe sur la figure 7, est en prise avec la roue de renvoi 50b. Il comporte un renvoi 62a et une roue 62b, celle-ci ayant le même nombre de dents que la roue 50b, de manière que la roue 62b tourne dans le même sens et à la même vitesse que la roue 50b. La roue 62b comporte un tigeron 62c destiné à recevoir l'aiguille des secondes de temps courant 22.

Enfin, le rouage démultiplicateur 64, représenté en coupe sur la figure 4, engrène avec un pignon 44a de la roue à canon 44. Il comporte un renvoi 64a et une roue 64b dont le nombre de dents est égal au double de celui du pignon 44a, de manière que la roue 64b tourne dans le même sens et deux fois plus lentement que la roue à canon, c'est-à-dire que l'aiguille des heures 16. La roue 64b comporte un tigeron 64c destiné à recevoir l'aiguille des heures de temps courant 18, effectuant un tour en 24 heures.

Comme on peut le voir tout particulièrement sur la figure 2, les axes de pivotement B, C, D et E des roues 58b, 60b, 64b et 62b sont disposées dans cet ordre, sur la ligne horizontale X - X, qui est légèrement décalée vers le bas par rapport au centre du mouvement.

Le module 52 est positionné, de manière classique, au moyen de pieds 66 solidaires de la plaque de base et engagés dans des trous de la platine 38. Il est fixé, par exemple au moyen de vis, qui n'ont pas été représentées au dessin.

Il va de son que le mouvement selon l'invention peut-faire l'objet de nombreuses variantes, sans pour autant sortir du cadre de l'invention définie par les revendications. Ainsi, les quatre mobiles alignés pourraient porter des aiguilles assurant l'affichage de fonctions autres que celles décrites.

Il serait également possible de placer verticalement la droite sur laquelle les quatre axes sont alignés, par exemple pour les pays dans lesquels la lecture se fait de haut en bas.

## Revendications

1. Mouvement pour montre-bracelet à affichage par aiguilles, comportant des mobiles (44, 42), destinés à recevoir des aiguilles d'heures (16) et de minutes (20) du temps courant, montés pivotant autour d'un premier axe (A-A) disposé sensiblement au centre du mouvement et quatre mobiles (58b, 60b, 64b, 62b) destinés à recevoir des aiguilles pour afficher des fonctions complémentaires,
**caractérisé en ce que** les quatre mobiles (58b, 60b, 64b, 62b) sont montés pivotant sur le mouvement autour de deuxième (B-B), troisième (C-C), quatrième (D-D) et cinquième axes (E-E) disposés sur une droite (X-X) qui leur est perpendiculaire.

2. Mouvement selon la revendication 1, **caractérisé en ce que** les deuxième (B-B) et cinquième (E-E) axes formant avec le premier axe (A-A) les sommets d'un triangle isocèle (ABE) dont la base repose sur ladite droite, l'angle au sommet (A) étant compris entre 120° et 180°.

3. Mouvement selon la revendication 2, **caractérisé en ce que** ladite droite (X-X) passe en dessous d'une ligne passant de 3 à 9 heures, par le centre du mouvement.

4. Mouvement selon l'une des revendications 2 et 3, **caractérisé en ce que** l'angle au sommet (A) est sensiblement égal à 140°.

5. Mouvement selon l'une des revendications 1 à 4, **caractérisé en ce qu'**il est du type chronographe et comporte un mobile (40) destiné à porter une aiguille de secondes du temps chronométré (27) concentrique auxdites aiguilles d'heures (16) et de minutes (20), et que, parmi lesdits quatre mobiles (58b, 60b, 64b, 62b), trois d'entre eux (58b, 60b, 62b) sont destinés à afficher respectivement la minute et l'heure du temps chronométré et la seconde du temps courant.

6. Mouvement selon la revendication 5, **caractérisé en ce que** le quatrième mobile (64b) est destiné à afficher les 24 heures du jour.

7. Mouvement selon l'une des revendications 1 à 6, **caractérisé en ce qu'**il comporte une platine (38) destinée à porter ses différents composants, et **en ce que** lesdits quatre mobiles (58b, 60b, 64b, 62b) sont disposés sur un module, lui-même monté sur la platine, chacun des quatre mobiles étant relié cinématiquement à un mobile (46b, 48b, 44a, 50b) pivotant dans la platine (38).

## Claims

1. Movement for a wristwatch with hand display, including mobile elements (44, 42), intended to receive the hour (16) and minute (20) hands of the current time, mounted so as to pivot about a first axis (A-A) arranged substantially at the centre of the movement and four mobile elements (58b, 60b, 64b, 62b) intended to receive hands for displaying complementary functions,
**characterised in that** the four mobile elements (58b, 60b, 64b, 62b) are mounted so as to pivot on the movement about second (B-B), third (C-C), fourth (D-D) and fifth (E-E) axes arranged on a straight line which is perpendicular to them

2. Movement according to claim 1, **characterised in that** the second (B-B) and fifth (E-E) axes form, with the first axis (A-A) the apex of an isosceles triangle (ABE) whose base rests on said straight line, the angle at the apex (A) being comprised between 120° and 180°.

3. Movement according to claim 2, **characterised in that** said straight line (X-X) passes below a line passing from 3 to 9 o'clock, through the centre of the movement.

4. Movement according to claims 2 and 3, **characterised in that** the angle at the apex (A) is substantially equal to 140°.

5. Movement according to any of claims 1 to 4, **characterised in that** it is of the chronograph type and includes a mobile element (40) intended to carry a measured time seconds hand (27) concentric to said hour (16) and minute (20) hands, and **in that**, among said four mobile elements (58b, 60b, 64b, 62b), three of them (58b, 60b, 62b) are intended to display respectively the minute and the hour of the measured time and the seconds of the current time.

6. Movement according to claim 5, **characterised in that** the fourth mobile element (64b) is intended to display the 24 hours of the day.

7. Movement according to any of claims 1 to 6, **characterised in that** it includes a plate (38) intended to carry its different components, and **in that** said four mobile elements (58b, 60b, 64b, 62b), are arranged on a module, itself mounted on the plate.

## Patentansprüche

1. Uhrwerk für Armbanduhr mit Zeigeranzeige, Drehteile (44, 42) umfassend, die zur Aufnahme der Stunden- (16) und Minutenzeiger (20) der laufenden Zeit bestimmt sind und drehend um eine erste Achse (A-A) montiert, die etwa in der Mitte des Uhrwerks angeordnet ist, und vier Drehteile (58b, 60b, 64b, 62b), die zur Aufnahme der Zeiger zur Anzeige ergänzender Funktionen bestimmt sind,
**dadurch gekennzeichnet, dass** die vier Drehteile (58b, 60b, 64b, 62b) auf dem Uhrwerk um eine zweite (B-B), dritte (C-C), vierte (D-D) und fünfte Achse (E-E) drehend montiert sind, die auf einer Geraden (X-X) angeordnet sind, die zu ihnen senkrecht verläuft.

2. Uhrwerk nach Anspruch 1, **dadurch gekennzeichnet, dass** die zweite (B-B) und fünfte (E-E) Achse mit der ersten Achse (A-A) die Spitzen eines gleichschenkligen Dreiecks (ABE) bilden, dessen Basis auf der Geraden ruht, wobei der Winkel an der Spitze (A) zwischen 120° und 180° inklusive ist.

3. Uhrwerk nach Anspruch 2, **dadurch gekennzeichnet, dass** die Gerade (X-X) durch die Mitte des Uhrwerks unterhalb einer Linie verläuft, die sich von 3 bis 9 Uhr erstreckt.

4. Uhrwerk nach einem der Ansprüche 2 und 3, **dadurch gekennzeichnet, dass** der Winkel an der Spitze (A) etwa gleich 140° ist.

5. Uhrwerk nach einem der Ansprüche 1 bis 4, **dadurch gekennzeichnet, dass** es vom Chronographentyp ist und ein Drehteil (40) umfasst, das zum Tragen eines Sekundenzeigers der gestoppten Zeit (27) bestimmt ist, der konzentrisch zu den Stunden- (16) und Minutenzeigern (20) ist, und dass drei (58b, 60b, 62b) der vier Drehteile (58b, 60b, 64b, 62b) jeweils zur Anzeige der Minute und der Stunde der gestoppten Zeit und der Sekunde der laufenden Zeit bestimmt sind.

6. Uhrwerk nach Anspruch 5, **dadurch gekennzeichnet, dass** das vierte Drehteil (64b) zur Anzeige der 24 Stunden des Tages bestimmt ist.

7. Uhrwerk nach einem der Ansprüche 1 bis 6, **dadurch gekennzeichnet, dass** es eine Werkplatte (38) umfasst, die zum Tragen seiner verschiedenen Bestandteile bestimmt ist, und **dadurch**, dass die vier Drehteile (58b, 60b, 64b, 62b) auf einem Modul angeordnet sind, das selbst auf der Werkplatte montiert ist, wobei jedes der vier Drehteile kinematisch mit einem in der Werkplatte (38) drehenden Drehteil (46b, 48b, 44a, 50b) verbunden ist.
